# EUROPÄISCHE PATENTSCHRIFT

(11) **EP 2 240 296 B1**
(45) Veröffentlichungstag und Bekanntmachung des Hinweises auf die Patenterteilung: **12.08.2015**
(21) Anmeldenummer: 08871343.3
(22) Anmeldetag: 11.11.2008
(51) Int. Cl.: B24B 23/04, B24B 41/00, B25F 5/00

(54) **HANDWERKZEUGMASCHINE, INSBESONDERE ELEKTRISCH BETRIEBENE HANDWERKZEUGMASCHINE**
HANDHELD POWER TOOL, IN PARTICULAR ELECTRICALLY DRIVEN HANDHELD POWER TOOL
MACHINE-OUTIL À MAIN, EN PARTICULIER MACHINE-OUTIL À MAIN ÉLECTRIQUE

(30) Priorität: 25.01.2008 DE 102008006030
(43) Veröffentlichungstag der Anmeldung: 20.10.2010
(73) Patentinhaber: Robert Bosch GmbH, 70442 Stuttgart (DE)
(72) Erfinder: SCHADOW, Joachim, 70771 Leinfelden-Echterdingen (DE); MAUTE, Joerg, 71069 Sindelfingen (DE)
(86) Internationale Anmeldenummer: PCT/EP2008/065308
(87) Internationale Veröffentlichungsnummer: WO 2009/092468

(56) Entgegenhaltungen:
- DE-A1- 4 011 124
- DE-A1-102005 061 870
- DE-A1-102007 027 489
- US-A- 4 800 965
- US-A- 4 905 772

## Beschreibung

Die Erfindung bezieht sich auf eine Handwerkzeugmaschine, insbesondere eine elektrisch betriebene Handwerkzeugmaschine, nach dem Oberbegriff des Anspruches 1.

### Stand der Technik

In der DE 10 2004 050 798 A1 wird eine Handwerkzeugmaschine mit einer oszillierend antreibbaren Antriebswelle beschrieben, an der ein Werkzeug lösbar zu befestigen ist. Als Antriebsmotor wird eine Elektromotor eingesetzt, dessen Motorwelle eine Exzenterscheibe antreibt, welche einen mit der Antriebswelle drehfest verbundenen Übertragungshebel zur Umsetzung der Drehbewegung der Exzenterscheibe in die oszillierende Bewegung der Antriebswelle betätigt.

Durch den oszillierenden Antrieb entstehen Schwingungen, die zur Geräuschentwicklung beitragen und insbesondere eine mechanische Belastung für die Bauteile der Handwerkzeugmaschine darstellen. Man ist daher bestrebt, durch geeignete Maßnahmen wie beispielsweise den Einsatz von Dämpfungselementen die Schwingungen zu reduzieren. Hierbei ist darauf zu achten, dass die Dämpfungsmaßnahmen über eine lange Betriebsdauer wirksam sind.

Die DE 10 2007 027 489 A1, die die Basis für den Oberbegriff des Anspruchs 1 bildet, zeigt eine Handwerkzeugmaschine mit einem ersten Gehäuseteil und einem zweiten Gehäuseteil, zwischen denen ein Dämpfungselement angeordnet ist, das die beiden Gehäuseteile miteinander verbindet. Im vorderen Gehäuseteil ist ein Elektromotor aufgenommen, das hintere Gehäuseteil bildet einen Handgriff zum Führen der Handwerkzeugmaschine. Aufgrund des zwischenliegenden Dämpfungselementes findet eine Schwingungsentkopplung zwischen den Gehäuseteilen statt.

Diese Schwingungsentkopplung soll gemäß des Ausführungsbeispieles nach Fig. 6 über eine Dämpfungsanordnung erreicht werden, bei der die Gehäuseteile über ein Primärdämpfungselement aneinandergehalten werden, das die einander zugewandten Enden der Gehäuseteile und den zwischen den Gehäuseteilen liegenden Spalt übergreift. In dieses Primärdämpfungselement ist als Sicherungsteil mit Dämpfungsfunktion ein Blattfederelement mit mäanderartig gewellt, spaltübergreifenden Schenkeln eingebettet, das aufgrund seiner dämpfenden Eigenschaften ein Sekundärdämpfungselement bildet. Dieses wirkt schon aufgrund seiner Einbettung in das Primärdämpfungselement mit diesem überlagernd zusammen, so dass für den Benutzer eine Differenzierung im Arbeitsverhalten der Handwerkzeugmaschine über die unterschiedlichen Dämpfungseigenschaften von Primärund Sekundärdämpfungselement kaum möglich ist.

Aus der DE 40 11 124 A1 ist ein vibrationsgedämpfter Handgriff bekannt, welcher über ein Kuppelglied mit dem Gehäuse eines Handwerkzeugs verbunden werden kann. Der Handgriff weist eine Griffhülse auf, welche über eine Federscheibe mit dem Kuppelglied verbunden ist. Die Federscheibe kann sowohl in Achsrichtung als auch in Radialrichtung Kräfte übertragen.

Die DE 10 2005 061 870 A1 zeigt eine Handwerkzeugmaschine mit zwei Gehäuseschalen, die über zwei verschiedene Dämpfungsmittel miteinander verbunden sind. Das erste Dämpfungsmittel befindet sich zwischen der Innenwand der Oberseite der oberen Gehäuseschale und einem der Innenwand benachbarten Abschnitt der unteren Gehäuseschale. Das zweite Dämpfungsmittel ist an der etwa zylindrischen Außenwand des Gehäuses zwischen den Gehäuseschalen angeordnet und umgibt die zweite Gehäuseschale.

Die Dämpfungsmittel sind in jedem Betriebszustand der Handwerkzeugmaschine aktiv und dämpfen Schwingungen zwischen den Gehäuseschalen.

Eine schwingungsentkoppelnde Verbindung zwischen einem zentralen, mit Handhaben versehenen Gehäuse und einem in diesem aufgenommenen pneumatischen Antriebsmotor ist aus der US 4,905,772 bekannt. Der Motor ist hierbei mit seinem zylindrischen Gehäuse in einem Tragskelett aufgenommen, das zu den einander gegenüberliegenden Stirnseiten des zylindrischen Motorgehäuses umschließende Stützringe und einen diese Stützringe axial verbindenden Steg aufweist. Mit diesem aus elastischem Material bestehenden Tragskelett ist der Motor in einer zylindrischen Aufnahme des Gehäuses über eine zum Tragskelett vorgesehene hülsenartige Ummantelung aus dämpfendem Material abgestützt und in einer vorgegebenen Montagelage fixiert.

### Offenbarung der Erfindung

Der Erfindung liegt die Aufgabe zugrunde, mit einfachen Maßnahmen Schwingungen in einer Handwerkzeugmaschine über einen langen Betriebszeitraum wirkungsvoll zu reduzieren.

Diese Aufgabe wird erfindungsgemäß mit den Merkmalen des Anspruches 1 gelöst. Die Unteransprüche geben zweckmäßige Weiterbildungen an.

Die erfindungsgemäße Handwerkzeugmaschine, bei der es sich insbesondere um eine elektrisch betriebene Handwerkzeugmaschine handelt, beispielsweise ein Winkelschleifer, weist in einem Gehäuse eine Antriebseinheit auf, die über eine Antriebsverbindung ein Werkzeug antreibt. Das Gehäuse der Handwerkzeugmaschine ist zweiteilig aufgebaut und umfasst zwei separate Gehäuseteile, zwischen denen ein Primärdämpfungselement angeordnet ist, das zu einer wirkungsvollen Schwingungsdämpfung bzw. -reduzierung zwischen den Gehäuseteilen und damit in der gesamten Handwerkzeugmaschine beiträgt. Üblicherweise sind die Antriebseinheit sowie die Antriebswelle mit dem daran aufgenommenen Werkzeug im vorderen Gehäuseteil angeordnet, wohingegen das hintere Gehäuseteil als Griffschale ausgebildet ist, in der die Elektronik aufgenommen ist sowie Betätigungsschalter angeordnet sind. Über das Primärdämpfungselement werden sowohl die Schwingungen gedämpft, welche von der Antriebseinheit ausgehen, als auch die Schwingungen, die durch den Betrieb des Werkzeuges entstehen. Insbesondere durch exzentrischen Antrieb generierte Schwingungen wie beispielsweise Unwuchtschwingungen werden über das Primärdämpfungselement reduziert, aber auch Vibrationen in der Werkzeugmaschine. Die Schwingungsbelastung, die auf einen Handgriff im hinteren Gehäuseteil wirkt, ist erheblich herabgesetzt. Das Primärdämpfungselement hat außerdem eine kraftübertragende Funktion und hält die beiden Gehäuseteile aneinander.

Um sicherzustellen, dass auch bei einem Funktionsausfall oder einer Funktionsbeeinträchtigung des Dämpfungselementes Schwingungen wirkungsvoll gedämpft werden, ist parallel wirkend zum Primärdämpfungselement ein Sekundärdämpfungselement zwischen den beiden Gehäuseteilen der Handwerkzeugmaschine angeordnet. Dieses Sekundärdämpfungselement ist bei regulärer Funktion des Primärdämpfungselementes zumindest annähernd kräftefrei und tritt nur dann in Funktion, wenn das Primärdämpfungselement über ein definiertes Maß hinaus deformiert wird. Bei einer derartigen Deformation ändert sich auch entsprechend die Relativlage zwischen den beiden Gehäuseteilen, woraufhin das Sekundärdämpfungselement in Funktion tritt und seine dämpfende Wirkung entfalten kann. Auf diese Weise wird eine abgestufte, hierarchische Funktionsweise erreicht: Bei intaktem Primärdämpfungselement bzw. bei Belastungen auf das Handwerkzeug unterhalb eines Schwellenwertes erfolgt die Dämpfung ausschließlich über das Primärdämpfungselement. Tritt die Funktion des Dämpfungselementes außer Kraft oder treten außergewöhnliche hohe Kräfte auf, beispielsweise durch Schläge von außen, so dass sich die Relativlage zwischen den beiden Gehäuseteilen über ein Normalmaß hinausgehend verändert, so wird das Sekundärdämpfungselement wirksam. Auf diese Weise wird über einen langen Betriebszeitraum der Handwerkzeugmaschine eine wirksame Schwingungsdämpfung gewährleistet. Insgesamt verlängert sich der potenzielle Betriebszeitraum, da bei intaktem Primärdämpfungselement die Schwingungen von diesem gedämpft werden und in dieser Zeit das Sekundärdämpfungselement noch keinen Belastungen unterworfen ist. Das Sekundärdämpfungselement unterliegt daher keiner oder nur einer verzögerten Alterung und kann auch nach einem Ausfall des Primärdämpfungselementes seine Funktion entfalten.

Das Sekundärdämpfungselement wirkt mit einem Sicherungsteil zusammen, das die beiden Gehäuseteile überbrückt. Das Sicherungsteil kann insbesondere in der Weise ausgebildet werden, dass auch höhere Kräfte zwischen den Gehäuseteilen übertragen werden können. Zugleich bewirkt das Sekundärdämpfungselement am Sicherungsteil für den Fall eines Außerkrafttretens der Funktion des Primärdämpfungselementes eine wirksame Schwingungsreduzierung. Sicherungsteil und Sekundärdämpfungselement können bezüglich ihrer unterschiedlichen Aufgaben optimiert werden. So ist es beispielsweise möglich, als Sekundärdämpfungselemente weiche Materialien zu verwenden, die nicht zur Kraftübertragung dienen, sondern lediglich zur Schwingungsdämpfung, wohingegen das Sicherungsteil keine Schwingungen dämpft, sondern zur Kraftübertragung dient.

Das Sicherungsteil ist fest mit dem einen Gehäuseteil und lose mit dem anderen Gehäuseteil über das Sekundärdämpfungselement verbunden. Dies erfolgt beispielsweise dadurch, dass im Bereich der losen Verbindung eine Bolzen-Aufnahme-Verbindungseinrichtung vorgesehen ist, bei der ein Bolzen, beispielsweise an dem Gehäuseteil, in eine Aufnahme am Sicherungsteil eingreift, wobei das Sekundärdämpfungselement den Bolzen zumindest teilweise umgreift, beispielsweise in einer Ausführung als Dämpfungsring, der entweder in der Aufnahme oder am Bolzen gehalten ist. Der Bolzen ragt lose in die Aufnahme ein und ist lediglich über das Sekundärdämpfungselement mit der Aufnahme verbunden. Möglich ist in der losen Verbindung zwischen Sicherungsteil und Gehäuseteil sowohl eine Anordnung mit Spiel zwischen dem Sekundärdämpfungselement und dem betreffenden Bauteil der Verbindungseinrichtung als auch ein Anliegen auf Kontakt, jedoch ohne Kraftübertragung im regulären Betrieb. Über die lose Verbindung zwischen dem Sicherungsteil bzw. dem Dämpfungselement und dem zugehörigen Gehäuseteil ist sichergestellt, dass das Sekundärdämpfungselement erst nach dem Außerkrafttreten des Primärdämpfungselementes bzw. bei sehr hohen Verschiebungen zwischen den Gehäuseteilen wirksam wird.

Das Sekundärdämpfungselement kann als eigenständiges Bauteil ausgebildet sein, das an dem Sicherungsteil - ggf. auch an einem der Gehäuseteile - angeordnet bzw. gehalten ist. Gemäß einer alternativen vorteilhaften Ausführung ist dagegen vorgesehen, dass das Sekundärdämpfungselement in das Sicherungsteil integriert ist, wobei in diesem Fall sowohl eine Einfügung des als eigenständigen Bauteils ausgeführten Sekundärdämpfungselementes in das Sicherungsteil möglich ist als auch eine einteilige bzw. einstückige Ausführung des Sekundärdämpfungsteiles mit dem Sicherungsteil, insbesondere bei besonderer konstruktiver Ausbildung des Sicherungsteiles. Im letztgenannten Fall besitzt das Sicherungsteil beispielsweise einen Abschnitt mit einer Wellen- oder Balgform; dieser Abschnitt bildet das Sekundärdämpfungselement, der bei einer entsprechenden Kraftbeaufschlagung eine Längendehnung oder - stauchung erfahren kann, wobei die Dämpfung über die Eigendämpfung des Materials des Sicherungsteiles erfolgt.

Im Falle einer Ausführung als eigenständiges Bauteil kann das Sekundärdämpfungselement entweder aus bekannten Dämpfungsmaterialien wie beispielsweise Elastomeren, Thermoplasten, Duroplasten, TPE oder sonstigen Kunststoffen bestehen. Möglich ist aber auch eine Ausführung als Gestrick, welches beispielsweise aus Metall, Kunststoff oder sonstigen Materialien besteht, wobei ggf. Gestricke mit unterschiedlichen Materialpaarungen verwendet werden. Schließlich kommen auch flüssige bzw. teilflüssige oder zähflüssige Medien in Betracht, beispielsweise Silikon, Gel, Fett oder Öl. Auch gasförmige Medien für das Sekundärdämpfungselement sind grundsätzlich möglich. Die flüssigen bzw. gasförmigen Medien weisen den Vorteil auf, dass die Dämpfungseigenschaften zum einen durch den Druck des Fluids und zum anderen über die Wahl der Viskosität des Fluids leicht beeinflusst bzw. eingestellt werden können.

Bei einer Integration des als eigenständiges Bauteil ausgeführten Sekundärdämpfungselementes in das Material des Sicherungsteils kommen beispielsweise Ausführungen als Drahtseil, Kohlefaser, Spiralfeder oder dergleichen in Betracht. Die Integration in das Sicherungsteil erfolgt entweder durch nachträgliches Anbringen des Sekundärdämpfungselements an dem Sicherungsteil, beispielsweise durch Einklemmen in Aussparungen oder Ansätze des Sicherungsteils oder Befestigen mithilfe üblicher Befestigungstechniken, oder aber bereits während der Produktion des Sicherungsteils, beispielsweise durch Umspritzen mit dem Material des Sicherungsteils oder einem sonstigen Material. Das Sekundärdämpfungselement wird hierfür beispielsweise als Einlegeteil in das Formwerkzeug des Sicherungsteil eingebettet. Gegebenenfalls erfolgt ein Umspritzen nach Fertigstellen des Sicherungsteils, wobei über den Spritzvorgang eine Verbindung zum Sicherungsteil erreicht wird.

Eine weitere, zweckmäßige Kombination von Sicherungsteil und Sekundärdämpfungselement sieht vor, dass das Sicherungsteil als Drahtseil ausgebildet ist und das Sekundärdämpfungselement als über das Drahtseil gezogener Schlauch. Der Schlauch weist die gewünschten Dämpfungseigenschaften auf, das Drahtseil ist dagegen zur Kraftübertragung geeignet. Zugleich ist die Kombination von Sicherungsteil und Sekundärdämpfungselement verformbar ausgebildet und kann demzufolge an verschiedene Geometrien in der Handwerkzeugmaschine angepasst werden. Grundsätzlich ist es aber auch möglich, ein in sich steifes Sekundärdämpfungselement vorzusehen, das aber dennoch auf Grund seiner Geometrie und/oder seines Materials Dämpfungseigenschaften aufweist.

Weitere Vorteile und zweckmäßige Ausführungen sind den weiteren Ansprüchen, der Figurenbeschreibung und den Zeichnungen zu entnehmen. Es zeigen:
- Fig. 1: in einer Schnittdarstellung eine Handwerkzeugmaschine mit zweiteiligem Gehäuse, wobei die beiden Gehäuseteile über ein Primärdämpfungselement miteinander verbunden sind und parallel wirkend zu dem Primärdämpfungselement ein Sicherungsteil mit Sekundärdämpfungselement angeordnet ist,
- Fig. 2: die Verbindungseinrichtung zwischen dem Sicherungsteil einschließlich dem Sekundärdämpfungselement und dem vorderen Gehäuseteil in Einzeldarstellung,
- Fig. 3: das Sekundärdämpfungselement aus Fig. 2 in Draufsicht,
- Fig. 4: ein weiteres Ausführungsbeispiel eines Sekundärdämpfungselementes,
- Fig. 5: eine Handwerkzeugmaschine mit einem Sicherungsteil und mit einem Sekundärelement in einer weiteren Ausführung,
- Fig. 6: ein Sekundärdämpfungselement in einer weiteren Ausführung,
- Fig. 7: eine Handwerkzeugmaschine mit einem Sicherungsteil und eingeschäumten Sekundärdämpfungselementen zur Verbindung mit dem hinteren Gehäuseteil,
- Fig. 8: eine Handwerkzeugmaschine mit einem Sicherungsteil, das einen Abschnitt mit einer dämpfenden Geometrie aufweist,
- Fig. 9: der Abschnitt mit dämpfender Geometrie im Sicherungsteil in Einzeldarstellung,
- Fig. 10: eine Handwerkzeugmaschine mit einem als Drahtseil ausgeführten Sicherungsteil, welches von einem Schlauch überzogen ist, der die Funktion eines Dämpfungselementes übernimmt,
- Fig. 11: eine ähnliche Ausführung wie Fig. 10, jedoch mit einem Form gebenden Schlauch über dem Drahtseil,
- Fig. 12: eine weitere Ausführung, bei der die Verbindung zwischen dem Sicherungsteil und dem vorderen Gehäuseteil über mehrere Dämpfungsringe erfolgt,
- Fig. 13: eine weitere Ausführung, bei der das Sekundärdämpfungselement am Sicherungsteil als Elastomerband ausgebildet ist,
- Fig. 14: ein weiteres Ausführungsbeispiel, bei dem das Sekundärdämpfungselement zwischen Sicherungsteil und hinterem Gehäuseteil angeordnet und wie in Fig. 15 dargestellt als vorgespanntes Schlauchelement ausgeführt ist,
- Fig. 15: das Sekundärdämpfungselement aus dem Ausführungsbeispiel nach Fig. 14 in perspektivischer Einzeldarstellung,
- Fig. 16: ein weiteres Ausführungsbeispiel, bei dem das Sicherungsteil als geformte Fasern bzw. Spiralfedern ausgebildet ist.

In den Figuren sind gleiche Bauteile mit gleichen Bezugszeichen versehen.

Die in Fig. 1 dargestellte Handwerkzeugmaschine 1, beispielsweise ein elektrisch angetriebener Winkelschleifer, umfasst ein mehrteiliges Gehäuse 2, das aus einem vorderen, schalenförmigen Gehäuseteil 3 besteht, das ein Motorgehäuse bildet, sowie einem hinteren, schalenförmigen Gehäuseteil 4, das ein Griffgehäuse 4 bildet. Dem Gehäuse 2 ist außerdem ein Getriebegehäuse 19 zugeordnet, das sich an das vordere Gehäuseteil 3 anschließt. Die beiden Gehäuseteile 3 und 4 sind über ein Primärdämpfungselement 5 miteinander verbunden, wobei das Primärdämpfungselement 5 sowohl eine Kraft übertragende, die beiden Gehäuseteile 3 und 4 zusammenhaltende Funktion übernimmt als auch eine schwingungsdämpfende Funktion. Als Antriebseinheit ist im Motorgehäuse 2 ein elektrischer Antriebsmotor 6 vorgesehen, der - lediglich symbolisch eingetragen - über eine Antriebsverbindung 7 eine Antriebswelle 8 im Getriebegehäuse 19 antreibt, an der ein Werkzeug 9 lösbar befestigt ist. Im hinteren Gehäuseteil 4 ist eine Elektronik 20 zur Regelung bzw. Steuerung des Antriebsmotors angeordnet.

Des Weiteren ist im Gehäuseinneren ein Sicherungsteil 10 vorgesehen, welches parallel wirkend zum Primärdämpfungselement 5 angeordnet ist und die beiden Gehäuseteile 3 und 4 miteinander verbindet. Das Sicherungsteil 10 übergreift das Primärdämpfungselement 5, das einen die beiden Gehäuseteile 3 und 4 trennenden Spalt überbrückt. Mit dem hinteren Gehäuseteil 4 ist das Sicherungsteil 10 formschlüssig verbunden, hierfür sind in das Sicherungsteil 10 Formschlussausnehmungen 11 eingebracht, die auf korrespondierende Formschlusserhebungen aufgesetzt sind, welche am hinteren Gehäuseteil 4 ausgebildet sind. Im vorderen, dem vorderen Gehäuseteil 3 zugewandten Bereich weist das Sicherungsteil 10 eine Ausnehmung 12 auf, in die ein einteilig mit dem vorderen Gehäuseteil 3 ausgebildeter Bolzen 13 einragt. Zwischen dem Innenmantel der Ausnehmung 12 und dem Bolzen 13 ist ein Sekundärdämpfungselement 14 angeordnet, das beispielsweise aus einem weichen Dämpfungsmaterial besteht. Das Sekundärdämpfungselement 14 kann mit dem Sicherungsteil 10 und/oder mit dem Bolzen 13 verbunden sein.

Wesentlich ist hierbei, dass im regulären Betrieb und bei funktionstüchtigem Primärdämpfungselement der Hauptanteil der Kräfte zwischen vorderem und hinterem Gehäuseteil 3 bzw. 4 über das Primärdämpfungselement 5 übertragen wird. Lediglich im Versagensfall des Primärdämpfungselementes oder bei hohen, auf die Handwerkzeugmaschine 1 einwirkenden Kräften, beispielsweise bei Schlägen auf das Gehäuse, und einer einen Schwellenwert überschreitenden Relativverschiebung zwischen vorderem und hinterem Gehäuseteil tritt das Sicherungsteil 10 sowie das Sekundärdämpfungselement 14 in Funktion. Während des regulären Betriebs werden keine oder nur kleine Kräfte über das Sicherungsteil 10 und das Sekundärdämpfungselement 14 zwischen den Gehäuseteilen 3, 4 übertragen. Erst bei der genannten Relativverschiebung zwischen den Gehäuseteilen oberhalb eines Schwellenwertes und einer damit einhergehenden Deformation des Sekundärdämpfungselementes 14 zwischen Sicherungsteil 10 und Bolzen 13 am vorderen Gehäuseteil 3 werden die Kräfte über das Sicherungsteil 10 übertragen, zugleich erfolgt eine Dämpfung über das Sekundärdämpfungselement 14.

Wie Fig. 2 und 3 zu entnehmen, ist das Sekundärdämpfungselement 14 als Dämpfungsring ausgeführt, das im Zwischenraum zwischen dem Außenmantel des Bolzens 13 und der Innenwandung der Ausnehmung 12 im Sicherungsteil 10 angeordnet ist. Das Sekundärdämpfungselement 14 besteht aus zwei konzentrischen Ringen unterschiedlichen Durchmessers, die über radial verlaufende Stege miteinander verbunden sind und zwischen denen, separiert durch die Stege, über den Umfang verteilt mehrere Kammern gebildet sind. Das Sekundärdämpfungselement 14 ist zweckmäßigerweise an der die Ausnehmung 12 begrenzenden Wandung des Sicherungsteils gehalten. Der innere Ring des Sekundärdämpfungselementes 14 sitzt auf Kontakt auf der Mantelfläche des Bolzens 13 auf.

Im Ausführungsbeispiel gemäß Fig. 4 ist das Sekundärdämpfungselement 14 ebenfalls ringförmig ausgebildet. Es weist eine zentrale Ausnehmung auf, die von nach innen gerichteten Noppen oder Zähnen des Sekundärdämpfungselementes begrenzt ist. In diese zentrale Ausnehmung ragt der Bolzen 13 ein, wobei die Relativpositionierung zwischen Bolzen und Sekundärdämpfungselement entweder in der Weise erfolgt, dass die Mantelfläche des Bolzens auf Kontakt zu den nach innen gerichteten Noppen anliegt oder, gemäß einer weiteren Ausführung, in der Weise, dass zwischen den Noppen und dem Bolzen ein Luftspalt liegt.

Das Ausführungsbeispiel gemäß Fig. 5 entspricht weitgehend demjenigen nach Fig. 1, so dass bezüglich des übereinstimmenden Aufbaus auf die dortige Beschreibung verwiesen wird. Im Unterschied zu Fig. 1 ist jedoch bei Fig. 5 der Außendurchmesser des Sekundärdämpfungselementes 14 kleiner als der Innendurchmesser der Ausnehmung 12 im Sicherungsteil 10, so dass zwischen Sekundärdämpfungselement und der Innenseite der Ausnehmung ein Luftspalt herrscht. Das Sekundärdämpfungselement 14 ist auf den Bolzen 13 aufgeschoben.

Des Weiteren kann es zweckmäßig sein, im linken und rechten seitlichen Innengehäusebereich jeweils ein Sicherungsteil vorzusehen. Jedem Sicherungsteil ist ein Sekundärdämpfungselement zugeordnet, wobei ggf. ein gemeinsames Sekundärdämpfungselement für beide seitlichen Sicherungsteile vorgesehen sein kann und dieses gemeinsame Sekundärdämpfungselement sich in Querrichtung über die Breite des Gehäuses erstreckt.

Das in Fig. 6 gezeigte Sekundärdämpfungselement 14 weist eine zentrale Ausnehmung zum Aufschieben auf einen Bolzen auf und ist mit radial nach außen gerichteten Zähnen bzw. Noppen versehen.

Im Ausführungsbeispiel gemäß Fig. 7 ist in die Formschlussausnehmungen 11 im hinteren Bereich des Sicherungsteiles 10, über die die Verbindung zum hinteren Gehäuseteil 4 erfolgt, jeweils ein zusätzliches, geschäumtes Sekundärdämpfungselement 15 eingebracht, das beispielsweise aus einem PU-Schaum besteht. Über diese Sekundärdämpfungselemente wird ebenfalls eine wirksame Dämpfung zwischen den Gehäuseteilen erzielt, die nur dann wirksam wird, wenn das Primärdämpfungselement außer Funktion gesetzt ist. Das im vorderen Bereich liegende Sekundärdämpfungselement 14 kann zusätzlich vorgesehen sein; ggf. kann auf dieses vordere Sekundärdämpfungselement aber auch verzichtet werden.

Im Ausführungsbeispiel gemäß Fig. 8 ist ein Abschnitt 10a des Sicherungsteils 10 konstruktiv bzw. geometrisch in der Weise gestaltet, dass bei einer Relativverschiebung in Längsrichtung zwischen den beiden Gehäuseteilen 3 und 4 das Sicherungsteil 10 sich in diesem Abschnitt 10a dehnen kann bzw. gestaucht werden kann. Erreicht wird dies, wie in Fig. 9 dargestellt ist, beispielhaft dadurch, dass in diesem Abschnitt 10a das Material des Sicherungsteils 10 wellen- bzw. balgförmig ausgebildet ist, so dass in diesem Bereich geringere Kräfte genügen, um eine Längung bzw. Stauchung zu erreichen. Vorteilhafterweise ist, wie Fig. 8 weiter zu entnehmen, in diesem Bereich 10a außerdem eine Ausnehmung vorgesehen, um das Sicherungsteil an dieser Stelle weiter zu schwächen. Der Abschnitt 10a des Sicherungsteils übernimmt die Funktion eines Sekundärdämpfungselementes. In Längsrichtung der Handwerkzeugmaschine wirkende Schwingungen bewirken eine Dehnung bzw. Stauchung im Abschnitt 10a, eine zusätzliche Dämpfung wird durch die Eigendämpfung des Materials des Sicherungsteils erreicht.

Im Ausführungsbeispiel gemäß Fig. 10 ist das Sicherungsteil 10 als Stahlband bzw. Stahlseil ausgebildet, auf das ein Schlauch 16 aufgezogen ist, der die Funktion des Sekundärdämpfungselementes übernimmt. Das Sicherungsteil 10 einschließlich Schlauch 16 ist verformbar ausgebildet. Zur Sicherung im Gehäuse ist das Sicherungsteil 10 zum einem um zwei Erhebungen 17 im vorderen Gehäuseteil 3 geschlungen und zum anderen an einem Vorspruch 18 im hinteren Gehäuseteil 4 befestigt.

Auch im Ausführungsbeispiel nach Fig. 11 ist das Sicherungsteil als Stahlseil ausgebildet, auf das ein Schlauch 16 aufgezogen ist. Der Schlauch 16 ist jedoch nicht frei verformbar, sondern im Wesentlichen selbsttragend ausgeführt. Es können beliebige Formen bzw. Geometrien für den Schlauch und das Drahtseil vorgegeben werden, wobei durch eine Wellenform des Schlauches 16 ein zusätzlicher Dehnungs- bzw. Stauchungsweg gegeben ist, der zur Schwingungsdämpfung dient.

Im Ausführungsbeispiel gemäß Fig. 12 sind insgesamt vier ringförmige Sekundärdämpfungselemente 14 vorgesehen, die zwischen dem Sicherungsteil 10 und dem Bolzen 13 am zweiten, vorderen Gehäuseteil 3 wirksam sind. Die vier Sekundärdämpfungselemente 14 umschließen ringförmig den Bolzen 13, welcher am vorderen Gehäuseteil 3 angeordnet ist. Anstelle der ringförmigen Sekundärdämpfungselemente kann beispielsweise auch ein Seil verwendet werden oder ein geeignet geformtes Spritzteil. Die Dämpfungselemente können regelmäßig oder unregelmäßig positioniert werden.

Auch im Ausführungsbeispiel gemäß Fig. 13 ist das Sekundärdämpfungselement 14 in der Ausnehmung 12 im Sicherungsteil 10 angeordnet und umgreift den Bolzen 13 ringförmig. Das Sekundärdämpfungselement 14 ist als Elastomerband ausgeführt, das an der Innenwandung der Ausnehmung 12 entlang und durch Bohrungen hindurch geführt ist, die in die Wandung eingebracht sind, welche die Ausnehmung 12 begrenzt.

Im Ausführungsbeispiel gemäß Fig. 14 sind in jede Ausnehmung 11 im hinteren Bereich des Sicherungsteils 10 Sekundärdämpfungselemente 14 eingebracht, die in der in Fig. 15 dargestellten Weise ausgebildet sind. Jedes Sekundärdämpfungselement 14 weist Tubenform auf und ist durch axiale Stauchung in eine bauchige Form gebracht, wodurch eine Vorspannung und damit eine Beeinflussung der Dämpfungseigenschaften erreicht wird.

Im Ausführungsbeispiel nach Fig. 16 sind mehrere einzelne Sicherungsteile 10 vorgesehen, die beispielsweise als Kohlefasern, geformte Spiralfedern oder Drahtseile ausgebildet sind und unmittelbar an den beiden Gehäuseteilen 3 und 4 befestigt sind. Die Sicherungsteile 10 können zusätzlich von dem Material des Primärdämpfungselementes 5 umspritzt sein. Die Sicherungsteile 10 weisen auch schwingungsdämpfende Eigenschaften auf, die durch die Geometrie der Sicherungsteile erreicht wird. Insbesondere in der Form als Spiralfeder oder als balgförmiges, gewelltes Bauteil besitzen die Sicherungsteile 10 Dehnungseigenschaften, wobei eine Dämpfung über die Eigendämpfung des Materials erreicht wird.

## Patentansprüche

1. Handwerkzeugmaschine, insbesondere elektrisch betriebene Handwerkzeugmaschine (1), mit einer in einem Gehäuse (2) angeordneten Antriebseinheit (6), die in Antriebsverbindung (7) mit einem Werkzeug (9) steht, wobei das Gehäuse (2) zwei separate Gehäuseteile (3, 4) aufweist, zwischen denen ein die Gehäuseteile (3, 4) aneinander haltendes Primärdämpfungselement (5) angeordnet ist, und ein die beiden Gehäuseteile (3, 4) überbrückend verbindendes Sicherungsteil (10) mit Dämpfungsfunktion vorgesehen ist,
**dadurch gekennzeichnet, dass** die Dämpfung zwischen den Gehäuseteilen (3, 4) bei Versagen des Primärdämpfungselementes (5) und bei einer ein definiertes Maß übersteigenden Deformation des Primärdämpfungselementes (5) und damit einhergehender veränderter Relativlage zwischen den Gehäuseteilen (3, 4) über ein Sekundärdämpfungselement (14) erfolgt, das mit dem Sicherungsteil (10) zusammenwirkt, wobei das Sicherungsteil (10) fest mit dem einen Gehäuseteil (4) und über das Sekundärdämpfungselement (14) lose mit dem anderen Gehäuseteil (3) verbunden ist, sodass bei regulärer Funktion des Primärdämpfungselementes (5) das Sekundärdämpfungselement (14) zumindest annähernd kräftefrei ist.

2. Handwerkzeugmaschine nach Anspruch 1,
**dadurch gekennzeichnet, dass** das Sicherungsteil (14) über eine Bolzen-Aufnahme-Verbindungseinrichtung mit einem Gehäuseteil (3) verbunden ist, wobei das Sekundärdämpfungselement (14) den Bolzen (13) zumindest teilweise umgreift.

3. Handwerkzeugmaschine nach Anspruch 1 oder 2,
**dadurch gekennzeichnet, dass** ein gemeinsames Sekundärdämpfungselement (14) für zwei im linken und rechten Bereich der Handwerkzeugmaschine (1) angeordnete Sicherungsteile (10) vorgesehen ist.

4. Handwerkzeugmaschine nach einem der Ansprüche 1 bis 3,
**dadurch gekennzeichnet, dass** das Sekundärdämpfungselement (14) als eigenständiges Bauteil ausgeführt und an dem Sicherungsteil (10) angeordnet ist.

5. Handwerkzeugmaschine nach einem der Ansprüche 1 bis 4, **dadurch gekennzeichnet, dass** das Sekundärdämpfungselement (14) in das Sicherungsteil (10) integriert ist.

6. Handwerkzeugmaschine nach Anspruch 5,
**dadurch gekennzeichnet, dass** das Sekundärdämpfungselement (14) einteilig mit dem Sicherungsteil (10) ausgebildet ist.

7. Handwerkzeugmaschine nach Anspruch 5,
**dadurch gekennzeichnet, dass** das Sekundärdämpfungselement (14) als Drahtseil, Kohlefaser, Spiralfeder oder dergleichen ausgebildet ist, das bzw. die in das Material des Sicherungsteils (10) eingefügt ist.

8. Handwerkzeugmaschine nach einem der Ansprüche 1 bis 7,
**dadurch gekennzeichnet, dass** das Sicherungsteil (10) als Drahtseil und das Sekundärdämpfungselement (14) als über das Drahtseil gezogener Schlauch (16) ausgeführt ist.

9. Handwerkzeugmaschine nach einem der Ansprüche 1 bis 8,
**dadurch gekennzeichnet, dass** im regulären Betrieb zwischen dem Sekundärdämpfungselement (14) und einem Bauteil des zu verbindenden Gehäuseteils (3, 4) ein Luftspalt liegt.

10. Handwerkzeugmaschine nach einem der Ansprüche 1 bis 9,
**dadurch gekennzeichnet, dass** das Sekundärdämpfungselement (14) im regulären Betrieb auf Kontakt zu einem Bauteil des zu verbindenden Gehäuseteils (3, 4) liegt.

11. Handwerkzeugmaschine nach einem der Ansprüche 1 bis 10,
**dadurch gekennzeichnet, dass** das Sekundärdämpfungselement (14) aus Dämpfungsmaterial wie Elastomer oder dergleichen besteht.

12. Handwerkzeugmaschine nach einem der Ansprüche 1 bis 11,
**dadurch gekennzeichnet, dass** das Sekundärdämpfungselement (14) als Dämpfungsmaterial ein Gestrick enthält, das beispielsweise aus Metall und/oder Kunststoff besteht.

13. Handwerkzeugmaschine nach einem der Ansprüche 1 bis 12,
**dadurch gekennzeichnet, dass** das Sekundärdämpfungselement (14) als Dämpfungsmaterial ein flüssiges bzw. hydraulisches Medium enthält.

## Claims

1. Portable power tool, in particular electrically operated portable power tool (1), having a drive unit (6) which is arranged in a housing (2) and is in drive connection (7) with a tool (9), wherein the housing (2) has two separate housing parts (3, 4), between which a primary damping element (5) that holds the housing parts (3, 4) together is arranged, and a securing part (10) which connects the two housing parts (3, 4) in a bridging manner and has a damping function is provided, **characterized in that**, in the event of the primary damping element (5) failing and in the event of a deformation of the primary damping element (5) that exceeds a defined amount and the associated change in relative position between the housing parts (3, 4), the damping between the housing parts (3, 4) is carried out via a secondary damping element (14) which interacts with the securing part (10), wherein the securing part (10) is connected fixedly to one housing part (4) and loosely, via the secondary damping element (14), to the other housing part (3), such that in regular operation of the primary damping element (5) the secondary damping element (14) is at least approximately free of force.

2. Portable power tool according to Claim 1, **characterized in that** the securing part (10) is connected to one housing part (3) via a pin receptacle connecting device, wherein the secondary damping element (14) at least partially engages around the pin (13).

3. Portable power tool according to Claim 1 or 2,
**characterized in that** a common secondary damping element (14) for two securing parts (10) that are arranged in the left-hand and right-hand region of the portable power tool (1) is provided.

4. Portable power tool according to one of Claims 1 to 3,
**characterized in that** the secondary damping element (14) is embodied as a separate component and is arranged on the securing part (10).

5. Portable power tool according to one of Claims 1 to 4,
**characterized in that** the secondary damping element (14) is integrated into the securing part (10).

6. Portable power tool according to Claim 5,
**characterized in that** the secondary damping element (14) is formed in one piece with the securing part (10).

7. Portable power tool according to Claim 5,
**characterized in that** the secondary damping element (14) is in the form of a wire cable, carbon fibre, coil spring or the like, which is inserted into the material of the securing part (10).

8. Portable power tool according to one of Claims 1 to 7,
**characterized in that** the securing part (10) is embodied as a wire cable and the secondary damping element (14) is embodied as a flexible tube (16) pulled over the wire cable.

9. Portable power tool according to one of Claims 1 to 8,
**characterized in that**, in normal operation, an air gap is located between the secondary damping element (14) and a component of the housing part (3, 4) to be connected.

10. Portable power tool according to one of Claims 1 to 9,
**characterized in that**, in normal operation, the secondary damping element (14) is in contact with a component of the housing part (3, 4) to be connected.

11. Portable power tool according to one of Claims 1 to 10,
**characterized in that** the secondary damping element (14) consists of damping material such as elastomer or the like.

12. Portable power tool according to one of Claims 1 to 11,
**characterized in that** the secondary damping element (14) contains a knitted fabric, which consists for example of metal and/or plastics material, as damping material.

13. Portable power tool according to one of Claims 1 to 12,
**characterized in that** the secondary damping element (14) contains a liquid or hydraulic medium as damping material.

## Revendications

1. Machine-outil à main, notamment machine-outil à main (1) à entraînement électrique, avec une unité d'entraînement (6) disposée dans un carter (2), ladite unité étant en liaison d'entraînement (7) avec un outil (9), le carter (2) comportant deux parties de carter (3, 4) séparées entre lesquelles un élément d'amortissement principal (5) maintenant l'une contre l'autre les parties de carter (3, 4) est disposé et une partie de fixation (10) avec fonction d'amortissement reliant à la façon d'un pont les deux parties de carter (3, 4) étant prévue, **caractérisée en ce que** l'amortissement entre les parties de carter (3, 4) se produit, en cas de défaillance de l'élément d'amortissement principal (5) et en cas de déformation de l'élément d'amortissement principal (5) dépassant une mesure définie et ainsi de changement de la position relative en découlant entre les parties de carter (3, 4), via un élément d'amortissement secondaire (14) entrant en interaction avec la partie de fixation (10), la partie de fixation (10) étant reliée fixement à la partie de carter (4) et étant reliée via l'élément d'amortissement secondaire (14) de façon lâche à l'autre partie de carter (3), de sorte qu'en cas de fonctionnement régulier de l'élément d'amortissement principal (5), l'élément d'amortissement secondaire (14) est au moins approximativement exempt de forces.

2. Machine-outil à main selon la revendication 1, **caractérisée en ce que** la partie de fixation (10) est reliée à une partie de carter (3) via un dispositif de liaison et de logement de boulon, l'élément d'amortissement secondaire (14) enceignant au moins en partie le boulon (13).

3. Machine-outil à main selon la revendication 1 ou 2, **caractérisée en ce qu'**un élément d'amortissement secondaire (14) commun est prévu pour deux parties de fixation (10) disposées dans la zone gauche et droite de la machine-outil à main (1).

4. Machine-outil à main selon l'une quelconque des revendications 1 à 3, **caractérisée en ce que** l'élément d'amortissement secondaire (14) prend la forme d'un composant autonome et est disposé au niveau de la partie de fixation (10).

5. Machine-outil à main selon l'une quelconque des revendications 1 à 4, **caractérisée en ce que** l'élément d'amortissement secondaire (14) est intégré dans la partie de fixation (10).

6. Machine-outil à main selon la revendication 5, **caractérisée en ce que** l'élément d'amortissement secondaire (14) est réalisé d'un seul tenant avec la partie de fixation (10).

7. Machine-outil à main selon la revendication 5, **caractérisée en ce que** l'élément d'amortissement secondaire (14) prend la forme d'un fil de fer, d'une fibre de carbone, d'un ressort à spirale ou de leur équivalent, celui-ci et/ou ceux-ci étant intégrés dans le matériau de la partie de fixation (10).

8. Machine-outil à main selon l'une quelconque des revendications 1 à 7, **caractérisée en ce que** la partie de fixation (10) prend la forme d'un fil de fer et que l'élément d'amortissement secondaire (14) prend la forme d'un tuyau flexible (16) tiré via le fil de fer.

9. Machine-outil à main selon l'une quelconque des revendications 1 à 8, **caractérisée en ce qu'**en situation de fonctionnement régulier, on trouve un interstice d'air entre l'élément d'amortissement secondaire (14) et un composant de la partie de carter (3, 4) à relier.

10. Machine-outil à main selon l'une quelconque des revendications 1 à 9, **caractérisée en ce que** l'élément d'amortissement secondaire (14) est en contact avec un composant de la partie de carter (3, 4) à relier en situation de fonctionnement régulier.

11. Machine-outil à main selon l'une quelconque des revendications 1 à 10, **caractérisée en ce que** l'élément d'amortissement secondaire (14) se compose d'une matière amortissante telle l'élastomère ou leur équivalent.

12. Machine-outil à main selon l'une quelconque des revendications 1 à 11, **caractérisée en ce que** l'élément d'amortissement secondaire (14) prend la forme d'une matière amortissante contenant un tricot par exemple en métal et/ou en plastique.

13. Machine-outil à main selon l'une quelconque des revendications 1 à 12, **caractérisée en ce que** l'élément d'amortissement secondaire (14) prenant la forme d'une matière amortissante contient un fluide et/ou un agent hydraulique.
